# EUROPÄISCHE PATENTSCHRIFT

(11) **EP 1 162 136 B1**
(45) Veröffentlichungstag und Bekanntmachung des Hinweises auf die Patenterteilung: **14.12.2005**
(21) Anmeldenummer: 01110564.0
(22) Anmeldetag: 30.04.2001
(51) Int. Cl.: B63B 35/38

(54) **Schwimmponton**
Floating pontoon
Ponton flottant

(30) Priorität: 04.05.2000 DE 10021806
(43) Veröffentlichungstag der Anmeldung: 12.12.2001
(73) Patentinhaber: Altenwerder Schiffswerft GmbH & Co. KG, 21107 Hamburg (DE)
(72) Erfinder: Gräf, Hans-Jürgen, 21244 Buchholz i.d.N. (DE)
(74) Vertreter: Gosch, Wolf-Dietrich

(56) Entgegenhaltungen:
- EP-A- 0 128 976
- EP-A- 0 210 010
- DE-A- 2 725 060

## Beschreibung

Die Erfindung betrifft einen Schwimmponton mit einem von Seitenwänden, Boden- und Deckplatten umgebenen quaderförmigen Schwimmkörper gemäß Oberbegriff des Anspruchs 1, wie z.B. aus EP 0 210 010 bekannt.

Derartige Schwimmpontons finden vielfältigen Einsatz im Wasserbau, als Anlegestege, Brücken, und vieles mehr. Sie können z.B. als Arbeitsplattformen für schwere Arbeitsgeräte, wie z.B. Bagger, Bohrgeräte und Hebezeuge, dienen. Übliche Schwimmpontons sind dabei vergleichsweise groß und schwer und werden in der Regel über Wasser zu ihrem jeweiligen Einsatzort geschleppt. Es sind z.B. für militärische Zwecke auch Schwimmpontons bekannt, die aus dem Wasser herausgehoben werden und über Land transportiert werden können. Diese benötigen jedoch in der Regel schwere Hebezeuge bzw. Spezialfahrzeuge, die die erheblichen Gewichte und Abmessungen der Pontons aufnehmen können. Zur Verbindung mehrerer gleichartiger Pontons nebeneinander sind ebenfalls sehr schwere Vorrichtungen erforderlich, die ihrerseits wiederum schwere Hebezeuge benötigen, um eine Verbindung herzustellen oder zu lösen.

Aufgabe der vorliegenden Erfindung ist es daher, einen Schwimmponton der eingangs genannten Art zu schaffen, der vergleichsweise klein und leicht ist, einfach mit ggf. an einem LKW angeordneten Hebezeug angehoben und verladen werden kann und der auf handelsüblichen Container-Kraftfahrzeugen bzw. -Trailern transportierbar ist und bei dem eine Verbindung mit einem oder mehreren gleichartigen Schwimmpontons ohne die Verwendung von schweren Arbeitsgerätschaften möglich ist.

Diese Aufgabe wird erfindungsgemäß durch die Merkmale des kennzeichnenden Teils des Anspruchs 1 gelöst.

In dieser Ausgestaltungsform kann der Schwimmkörper vergleichsweise leicht ausgebildet werden, so dass er ohne schwere Hebezeuge beispielsweise auf einen für eine Containertransport ausgerüsteten handelsüblichen LKW oder Trailer aufgeladen werden kann. Bei entsprechender Ausstattung des Fahrzeuges kann die Verladung auch mit dem bordeigenen Hebezeug vorgenommen werden.

Gemäß bevorzugter Ausführungsformen der Erfindung weisen die Schwimmkörper entsprechend der geforderten Tragkraft die Hälfte, ein Drittel oder ein Viertel der Höhe eines handelsüblichen Frachtcontainers auf. Auf diese Weise können z.B. auf der entsprechenden Ladefläche eines LKW zwei, drei oder vier Schwimmkörper übereinander transportiert und zum Zwecke des Transportes miteinander verriegelt werden.

Weitere Einzelheiten der Erfindung ergeben sich aus der nachfolgenden ausführlichen Beschreibung und den beigefügten Zeichnungen, in denen eine bevorzugte Ausführungsformen der Erfindung beispielsweise veranschaulicht sind.

Die Zeichnungen zeigen:
- Figur 1:: Eine Draufsicht auf einen Schwimmponton;
- Figur 2:: eine Seitenansicht eines Schwimmpontons;
- Figur 3:: die Stirnseite eines Schwimmpontons, jeweils in schematischer Darstellung;
- Figuren 4 und 5:: je eine Seitenansicht eines Abstandhalters;
- Figur 6:: eine Seitenansicht eines in eine Einsteckhülse eingesetzten Relingspfostens für eine Sicherheitsseereling;
- Figuren 7: schematische Darstellungen der verschiedenartigen Einsatzmöglichkeiten einer Mehrzahl von Schwimmpontons und Abstandhaltern;
- Figuren 8 a)-c):: Darstellungen der Verlademöglichkeiten von Schwimmkörpern verschiedener Höhe auf einem 20-Fuß-Container-Transport-LKW und
- Figuren 9 a)-c):: Verlademöglichkeiten auf einem 40-Fuß-Container-Trailer.

Ein erfindungsgemäßer Schwimmponton 1 besteht im wesentlichen aus einem quaderförmigen Schwimmkörper 2 mit je einer Bodenplatte 3, Deckplatte 4 und Seitenwänden 5, 6, der an seinen Ecken 7, 8 und seinen Kanten mit Container-Eckbeschlägen 11, 12 versehen ist. Im übrigen ist der Schwimmkörper 2 aus Schiffbaustahl mit Spanten, Decksbalken, Bodenwrangen, und Steifen und mit einem Schott in zwei Abteilungen stabil gebaut.

Die Container-Eckbeschläge 11, 12 sind rasterplanmäßig an dem Schwimmkörper 2 in der Weise angeordnet, dass jeweils mit einem Schwimmkörper 2 ein gleichartiger Schwimmkörper 2 in seiner Längs- oder in seiner Querrichtung in vielfältigen Variationsmöglichkeiten verbunden werden kann, wobei jeweils die einander zugekehrten Container-Eckbeschläge 11, 12 über die vom Container-Handling bekannten Verbindungsmittel (z.B. Twistlocks) miteinander verbunden werden können. Ferner ist es möglich, zwischen zwei einander benachbarten Schwimmkörpern 2 Abstandhalter 13 einzufügen, so dass zwischen zwei einander benachbarten Schwimmkörper 2 ein Freiraum 14 freigehalten wird, durch den z.B. ein Bagger unterhalb der beiden Schwimmkörper 2 Arbeiten ausführen kann. Die Abstandshalter 13 sind als quadratische oder rechteckige Rahmen 15 ausgebildet, die an ihren Ecken jeweils mit Container-Eckbeschlägen 16 versehen sind, die in ihrer Funktion den Container-Eckbeschlägen 11, 12 des Schwimmkörpers 2 entspricht.

Die Deckplatte 4 des Schwimmkörpers 2 ist im Bereich nahe ihrer Außenkanten 17 mit einer Mehrzahl von decksgleichen Einsteckhülsen 18 versehen, die untere Enden von Seerelingspfosten 19 aufnehmen, die eine Sicherheitsseereling tragen können. Die Einsteckhülsen 18 sind mit gebogenen Ablaufrohren 20 verbunden, die in Öffnungen 21 münden, die in der Einsteckhülse 18 benachbarten Seitenwänden 5, 6 des Schwimmkörpers 2 vorgesehen sind. Durch diese Ausgestaltungsform kann verhindert werden, dass Schmutz, Wasser oder Eis die Einsteckhülsen 18 verstopfen und auf diese Weise unbrauchbar machen. Es ist auch vorgesehen, dass die Einsteckhülsen 18 mit Verriegelungen 22 versehen sind, die nach Art eines Bajonetts den Seerelingspfosten 19 in der Einsteckhülse 18 gegen unbeabsichtigtes Herausziehen sichern.

Wie bereits dargestellt, eröffnet sich für die erfindungsgemäßen Schwimmpontons eine Vielzahl von Einsatzmöglichkeiten, wobei zur Verbindung von mehreren gleichartigen Schwimmpontons und der möglicherweise einzusetzenden Abstandshalter allgemein im Containerverkehr übliche Vorrichtungen verwendet werden können. Hierdurch können die Aufwendungen für den Einsatz und den Transport der Schwimmpontons erheblich reduziert werden. Die Schwimmpontons können mit dem für Container üblichen Ladegeschirr verladen und auch damit ins Wasser gesetzt werden. Sie können auch auf handelsüblichen Containerschiffen in Containerracks im Laderaum oder ans Decksfracht gezurrt über See transportiert werden.

Je nach Einsatzzweck und dem erforderlichen Auftrieb können die Schwimmpontons die Höhe eines ganzen, eines halben, eines Drittels oder eines Viertels eines Containers ausmachen, so dass ein gesamtes System entsteht, das auf die vielfältigste Weise auf den jeweils geforderten Einsatzzweck angepasst werden kann.

## Patentansprüche

1. Schwimmponton mit einem von Seitenwänden, Boden- und Deckplatte umgebenen quaderförmigen Schwimmkörper, dessen Bodenplatte (3) in ihren Abmessungen denen eines handelsüblichen Frachtcontainers entspricht und dessen Höhe der Höhe eines Frachtcontainers oder eines Bruchteiles dieser Höhe entspricht wobei der Schwimmkörper an seinen Ecken mit Container-Eckbeschlägen versehen ist, **dadurch gekennzeichnet, dass** der Schwimmkörper an seinen Längskanten mit Container-Eckbeschlägen versehen ist und zwei oder mehrere nebeneinander im Wasser liegende Schwimmpontons mit im Containerbetriebhandelsüblichen Verbindungsmitteln, z.B. Twistlocks, lösbar verbunden sind.

2. Schwimmponton nach Anspruch 1, **dadurch gekennzeichnet, dass** die Höhe des Schwimmkörpers (2) die Hälfte, ein Drittel oder ein Viertel der Höhe eines Frachtcontainers aufweist.

3. Schwimmponton nach Anspruch 1 bis 2, **dadurch gekennzeichnet, dass** der Schwimmkörper (2) an seinen Außenkanten (9, 10) mit Container-Eckbeschlägen (12) versehen ist, die rasterplanmäßig im Sinne einer Verbindung mit einem gleichartigen weiteren Schwimmkörper (2) angeordnet sind.

4. Schwimmponton nach Anspruch 1 bis 3, **dadurch gekennzeichnet, dass** an jeder Außenkante (9, 10) mindestens zwei zwischen den äußeren Container-Eckbeschlägen (11) angeordnete Eckbeschläge (12) vorgesehen sind.

5. Schwimmponton nach Anspruch 1 bis 4, **dadurch gekennzeichnet, dass** die Anzahl der Eckbeschläge (11, 12) im Sinne einer Verbindung eines Schwimmkörpers (2) mit einem oder mehreren weiteren Schwimmkörpern (2) in Längs- oder Querrichtungen angepasst ist.

6. Schwimmponton nach Anspruch 1 bis 5, **dadurch gekennzeichnet, dass** zwischen zwei einander benachbart angeordneten Schwimmkörpern Abstandshalter (13) vorgesehen sind, die zwischen den Schwimmkörpern (2) einen oder mehrere Freiräume (14) freihalten.

7. Schwimmponton nach Anspruch 1 bis 6, **dadurch gekennzeichnet, dass** die Abstandshalter (13) als quadratische oder rechteckige Rahmen (15) ausgebildet sind, die an ihren Ecken mit Container-Eckbeschlägen (16) ausgestattet sind.

8. Schwimmponton nach Anspruch 1 bis 7, **dadurch gekennzeichnet, dass** jeder Schwimmkörper (2) an seiner Deckplatte (4) im Bereich nahe seiner Außenkanten (9, 10) mit decksgleichen Einsteckhülsen (18) für Begrenzungspfosten (19) versehen ist, die eine Sicherheitsreling stützen.

9. Schwimmponton nach Anspruch 1 bis 8, **dadurch gekennzeichnet, dass** die Einsteckhülsen (18) mit gebogenen Ablaufrohren (20) verbunden sind, die in Öffnungen (21) in der ihnen jeweils benachbarten Seitenwand (5, 6) münden.

10. Schwimmponton nach Anspruch 1 bis 9, **dadurch gekennzeichnet, dass** die Begrenzungspfosten (19) mit einer ein unbeabsichtigtes Herausziehen der Begrenzungspfosten (19) aus den Einsteckhülsen (18) sichernden bajonettartigen Verriegelung (22) versehen sind.

## Claims

1. Floating pontoon comprising a four-sided floating body which is encompassed by side walls, a bottom plate and a top plate, the bottom plate (3) of which corresponds in terms of its dimensions to those of a commercially available freight container and the height of which corresponds to the height of a freight container or to a fraction of this height, wherein the floating body is provided with container corner fittings on its corners, **characterized in that** the floating body is provided with container corner fittings on its longitudinal edges and two or more floating pontoons lying next to one another in the water are releasably joined by connecting means which are commercially available in the container sector, e.g. twist locks.

2. Floating pontoon according to Claim 1, **characterized in that** the height of the floating body (2) is one half, one third or one quarter of the height of a freight container.

3. Floating pontoon according to Claims 1 or 2, **characterized in that** the floating body (2) is provided with container corner fittings (12) on its outer edges (9, 10), said corner fittings being arranged in a gridlike pattern for connecting to an identical further floating body (2).

4. Floating pontoon according to Claims 1 to 3, **characterized in that** at least two corner fittings (12) are provided on each outer edge (9, 10), these corner fittings (12) being arranged between the outer container corner fittings (11).

5. Floating pontoon according to Claims 1 to 4, **characterized in that** the number of corner fittings (11, 12) is adapted for connecting a floating body (2) to one or more further floating bodies (2) in the longitudinal or transverse directions.

6. Floating pontoon according to Claims 1 to 5, **characterized in that** spacers (13) are provided between two floating bodies arranged next to one another, said spacers maintaining one or more clearances (14) between the floating bodies (2).

7. Floating pontoon according to Claims 1 to 6, **characterized in that** the spacers (13) are designed as square or rectangular frames (15) which are equipped with container corner fittings (16) on their corners.

8. Floating pontoon according to Claims 1 to 7, **characterized in that** each floating body (2) is provided, on its top plate (4) close to its outer edges (9, 10), with congruent insertion sleeves (18) for boundary posts (19) which support a safety rail.

9. Floating pontoon according to Claims 1 to 8, **characterized in that** the insertion sleeves (18) are joined to curved waste pipes (20) which open into openings (21) in the side wall (5, 6) in each case adjacent thereto.

10. Floating pontoon according to Claims 1 to 9, **characterized in that** the boundary posts (19) are provided with a bayonet-type lock (22) which prevents the boundary posts (19) from being inadvertently pulled out of the insertion sleeves (18).

## Revendications

1. Ponton flottant comprenant un corps flottant en forme de parallélépipède entouré par des parois latérales, une plaque de fond et une plaque de couverture, dont la plaque de fond (3) correspond dans ses dimensions à celles d'un container de marchandises usuel dans le commerce et dont la hauteur correspond à la hauteur d'un container de marchandises ou à une fraction de cette hauteur, dans lequel le corps flottant est muni de ferrures de coin de container sur ses coins, **caractérisé en ce que** le corps flottant est muni de ferrures de coin de container sur ses arêtes longitudinales et **en ce que** deux ou plusieurs pontons flottants disposés l'un à côté de l'autre dans l'eau sont reliés de manière détachable par des moyens de liaison usuels dans le commerce de manutention de containers, par exemple des « Twistlocks » (boulons de verrouillage).

2. Ponton flottant selon la revendication 1, **caractérisé en ce que** la hauteur du corps flottant (2) présente la moitié, un tiers ou un quart de la hauteur d'un container de marchandises.

3. Ponton flottant selon les revendications 1 à 2, **caractérisé en ce que** le corps flottant (2) est muni sur ses arêtes extérieures (9,10) de ferrures de coin de container (12) qui sont agencées systématiquement en trame au sens d'une liaison avec un autre corps flottant (2) de même nature.

4. Ponton flottant selon les revendications 1 à 3, **caractérisé en ce qu'**au moins deux ferrures de coin (12) agencées entre les ferrures de coin de container extérieures (11) sont prévues sur chaque arête extérieure (9,10).

5. Ponton flottant selon les revendications 1 à 4, **caractérisé en ce que** le nombre de ferrures de coin (11, 12) est adapté dans la direction longitudinale ou dans la direction transversale au sens d'une liaison d'un ponton flottant (2) avec un ou plusieurs autres corps flottants (2).

6. Ponton flottant selon les revendications 1 à 5, **caractérisé en ce que** des distanciers (13) sont prévus entre deux corps flottants agencés en adjacence l'un à l'autre, lesquels maintiennent libre un ou plusieurs espaces libres (14) entre les corps flottants (2).

7. Ponton flottant selon les revendications 1 à 6, **caractérisé en ce que** les distanciers (13) sont réalisés comme cadres carrés ou rectangulaires (15) qui sont équipés de ferrures de coin de container (16) sur leurs coins.

8. Ponton flottant selon les revendications 1 à 7, **caractérisé en ce que** chaque corps flottant (2) est muni, sur sa plaque de couverture (4) dans la zone à proximité de ses arêtes extérieures (9, 10), de douilles enfichables coïncidentes (18) pour des piliers de délimitation (19), lesquels soutiennent une rambarde de sécurité.

9. Ponton flottant selon les revendications 1 à 8, **caractérisé en ce que** les douilles enfichables (18) sont reliées à des tuyaux d'écoulement coudés (20) qui s'embouchent dans des ouvertures (21) dans la paroi latérale (5, 6) qui leur est respectivement adjacente.

10. Ponton flottant selon les revendications 1 à 9, **caractérisé en ce que** les piliers de délimitation (19) sont munis d'un verrouillage à la manière d'une baïonnette (22) qui assure un enlèvement inopiné des piliers de délimitation (19) en dehors des douilles enfichables (18).
